# FASCICULE DE BREVET EUROPEEN

(11) **EP 0 187 570 B1**
(45) Date de publication et mention de la délivrance du brevet: **14.03.1990**
(21) Numéro de dépôt: 85402368.6
(22) Date de dépôt: 02.12.1985
(51) Int. Cl.: G07C 5/06

(54) **Dispositif d'inscription pour enregistreurs de route, pouvant entrer en action aussi bien pendant la marche du véhicule qu'à l'arrêt de celui-ci**
Sowohl während des Fahrens als auch beim Halten des Fahrzeugs einschaltbare Aufzeichnungsvorrichtung für Fahrtenschreiber
Tachograph registering device operable both when a vehicle is moving or in a stationary position

(30) Priorité: 05.12.1984 FR 8418548
(43) Date de publication de la demande: 16.07.1986
(73) Titulaire: JAEGER, F-92303 Levallois-Perret (FR)
(72) Inventeur: Alhadef, Bernard, F-92600 Asnieres (FR); Guillou, Jean-Pierre, F-92700 Colombes (FR)
(74) Mandataire: Martin, Jean-Jacques

(56) Documents cités:
- EP-A- 0 012 223
- EP-A- 0 126 374
- BE-A- 772 432
- CH-A- 490 664
- DE-A- 2 353 988
- FR-A- 2 188 880
- FR-A- 2 203 549
- FR-A- 2 264 332
- FR-A- 2 287 686
- FR-A- 2 325 024

## Description

L'invention concerne un dispositif d'inscription pour enregistreurs de route, dénommés en général tachygraphes, et en particulier un dispositif pouvant entrer en action aussi bien pendant la marche du véhicule qu'à l'arrêt de celui-ci.

Il est connu d'utiliser des enregistreurs de route pour inscrire des données intervenant au cours de l'utilisation d'un véhicule, telles que le trajet parcouru, la vitesse effectuée, le temps de route. Ces données concernent une utilisation en conduite, à un ou deux chauffeurs, et sont reportées par des moyens inscripteurs qui permettent d'obtenir un tracé d'enregistrement sur un disque porte-diagramme (ou deux disques en variante bichauffeurs) entraîné conformément au temps réel par un organe tel qu'une montre.

Pour un enregistrement de données lorsque le véhicule est à l'arrêt, les moyens mis en oeuvre, quand ils sont prévus, ne sont pas toujours satisfaisants.

On a ainsi proposé, pour caractériser les temps de travail de chaque conducteur, en plus du pendule à secousses à l'aide duquel on ne peut enregistrer que les temps de roulage, et qui fait fonction d'organe de contrôle pour le cas où l'entraînement de l'enregistreur de route s'est trouvé interrompu ou à été interrompu volontairement, des dispositifs inscripteurs supplémentaires qui entrent en action aussi bien pendant la marche du véhicule que pour l'enregistrement de travaux auxiliaires, tels que chargement et déchargement, réparations sur le véhicule, temps d'attente et autres, alors que le véhicule est à l'arrêt. Ces dispositifs inscripteurs de temps de travail, pour autant qu'ils inscrivent également des diagrammes à trait épaissi, sont le plus souvent entraînés par un générateur électrique d'oscillations, et sont en général montés sur des axes disposés à l'intérieur du boîtier de l'enregistreur de route ou sur une platine de montage pouvant être mise en place à l'intérieur de l'enregistreur de route.

Le document FR-A-2 203 549 décrit un dispositif d'inscription pour enregistreur de route, pouvant entrer en action aussi bien pendant la marche du véhicule qu'à l'arrêt de celui-ci, comportant des moyens inscripteurs pour l'obtention d'un tracé d'enregistrement sur un disque porte-diagramme entraîné conformément au temps réel par un organe tel qu'une montre, des moyens de commande agissant directement sur les moyens inscripteurs en vue d'un tracé rendant compte des différents types d'utilisation du véhicule, et des moyens de guidage à plusieurs positions coopérant avec lesdits moyens inscripteurs de façon à obtenir un tracé d'épaisseur correspondant à chacune desdites positions, ledit enregistreur comportant en outre d'une part un boîtier dans lequel sont disposés lesdits moyens inscripteurs, lesdits moyens de commande, et lesdits moyens de guidage, et d'autre part un capot, articulé sur le boîtier, supportant ladite montre et ledit disque porte-diagramme.

Il est cependant prévu dans le dispositif connu un moteur spécial pour commander les moyens inscripteurs lorsque le véhicule est à l'arrêt, de façon à avoir un trait épaissi sur le disque porte-diagramme, car le moyen classique d'obtention d'un tel trait par un mouvement de va-et-vient du stylet inscripteur commandé par la chaîne mécanique odométrique n'est évidemment plus utilisable. L'emploi d'un tel moteur spécial présente de nombreux inconvénients: d'abord sa présence occasionne un consommation électrique non négligeable pour la batterie du véhicule, ensuite le coût est important, enfin et surtout la fiabilité est insuffisante en cas de panne. En effet, la détection par le chauffeur d'un mauvais fonctionnement du moteur n'est pas toujours aisée, de sorte qu'il est nécessaire de prévoir des moyens supplémentaires de contrôle pour la surveillance du bon fonctionnement de ce moteur, ce qui accroît encore la consommation électrique et le coût de fabrication de l'ensemble.

L'invention a pour but de proposer un dispositif d'inscription plus performant que le dispositif décrit dans le document précité, en étant capable d'entrer en action aussi bien pendant la marche du véhicule qu'à l'arrêt de celui-ci, et dans ce dernier cas sans consommation supplémentaire d'énergie ni nécessité d'avoir des dispositifs de contrôle particuliers pour s'assurer de son bon fonctionnement.

Un autre but de l'invention est d'obtenir un enregistrement du "temps-chauffeur" de lecture aisée. Un autre but de l'invention est que le dispositif d'inscription proposé soit aisément adaptable pour une application bi-chauffeurs.

Un dernier but de l'invention est que le dispositif soit compatible avec un homologation dite "en sécurité intrinsèque", concernant le transport de matières dangereuses par véhicules routiers.

L'invention concerne un dispositif d'inscription pour enregistreurs de route du type précité, caractérisé par le fait que les moyens de commande sont en prise directe avec le moteur d'entraînement de la montre, et que le capot présente à cet effet une prise de mouvement reliée cinématiquement au moteur d'entraînement de la montre, ladite prise de de mouvement saillant en direction du boîtier, de façon à coopérer avec les moyens de commande à la fermeture du capot articulé.

De préférence, la coopération entre la prise de mouvement portée par le capot articulé et les moyens de commande disposés dans le boîtier est réalisée par un engrènement direct de deux pignons à la fermeture dudit capot, et de même les moyens de commande agissent en permanence sur les moyens de guidage à la fermeture du capot articulé.

Selon une autre caractéristique de l'invention, les moyens de guidage comportent une came à plusieurs pistes successives contre laquelle vient en appui le galet d'un porte-stylet, ladite came pouvant coulisser sur son axe d'entraînement de façon que la piste correspondant à une position prédéterminée desdits moyens de guidage soit disposée en regard dudit galet. Cette came peut présenter une piste circulaire et au moins deux autres pistes non circulaires, l'étagement desdites pistes étant tel que l'épaisseur du tracé soit de plus en plus importante à chaque changement de piste; les pstes non circulaires sont symétriques par rapport à un plan passant par l'axe de rotation de la came, ou sont en escargot avec un décrochement brusque, et ces pistes présentent de préférence un rayon minimum égal au rayon de la piste circulaire.

Il est particulièrement intéressant que la came comporte successivement une piste correspondant à une position de repos, au moins une piste correspondant à une position de travail à l'arrêt du véhicule, et une piste correspondant à une position de conduite lorsque le véhicule est en marche.

Il est avantageusement prévu un moyen accessible de l'extérieur du boîtier, dont l'actionnement permet de changer la position des moyens de guidage, avec par exemple un bouton à commande manuelle sur la tige duquel coulisse une rampe hélicoïdale coopérant avec un levier qui agit sur les moyens de guidage.

De préférence enfin, les moyens de commande, les moyens de guidage et les moyens inscripteurs sont dédoublés de façon connue en soi pour en enregistrement sur deux disques porte-diagramme, de façon à pouvoir distinguer une utilisation de véhicule par l'un de deux chauffeurs, et que les moyens de commande des deux chaînes cinématiques sont en prise directe avec le moteur d'entrâinement de la montre; pour une réalisation simple et fiable, les moyens de commande des deux chaînes cinématiques sont reliés à une organe unique de prise de mouvement, de façon à avoir un entraînement simultané par le moteur de la montre.

D'autres caractéristiques et avantages de l'invention apparaîtront plus clairement à la lumière de la description qui va suivre et du dessin annexé, en référence à la figure de la planche unique illustrant schématiquement, en coupe partielle, un mode de réalisation préférentiel d'un dispositif d'inscription conforme à l'invention.

Le dispositif d'inscription illustré comporte des moyens inscripteurs 1 pour l'obtention d'un tracé d'enregistrement sur un disque porte-diagramme 2 entraîné conformément au temps réel par une montre 3, et des moyens de commande 4 agissant directement sur les moyens inscripteurs 1 en vue d'un tracé rendant compte des différents types d'utilisation du véhicule.

Les moyens de commande 4 sont en prise directe avec le moteur d'entraînement de la montre 3, et il est prévu des moyens de guidage 5 à plusieurs positions, coopérant avec les moyens inscripteurs 1 de façon à obtenir un tracé dont l'épaisseur correspond à chacune desdites positions.

Pour un enregistreur du type tachygraphe, il est prévu un boîtier (non représenté) dans lequel sont disposés les moyens enregistreurs 1, les moyens de commande 4 et de guidage 5, tandis qu'un capot articulé (non représenté) supporte la montre 3 et le disque porte-diagramme 2.

La prise directe de mouvement est ici réalisée par engrènement d'u pignon 6 monté sur un arbre de sortie 7 du moteur d'entraînement de la montre 3, sur un pignon 8 formant le début de la chaîne cinématique des moyens de commande 4. Cette prise directe s'effectue ainsi dès la fermeture du capot articulé, duquel saille le pignon 6 en direction du boîtier.

On utilise ainsi le mouvement d'horlogerie qui fait tourner le disque porte-diagramme et qui entraîne les aiguilles d'affichage de l'heure. Ceci est très intéressant, car l'emploi d'un moteur auxiliaire pour l'enregistrement de temps-chauffeur à l'arrète du véhicule est devenu tout à fait inutile. La simple fermeture du capot articulé garantit que le mouvement sera correctement transmis jusqu'aux moyens inscripteurs.

Le mouvement de l'horloge est traditionnellement associé à un témoin visuel de marche en face avant, et ce témoin sert donc ici d'organe de contrôle du bon fonctionnement.

Notons que le fait de limiter la possibilité d'enregistrer à une position fermée du capot articulé n'est même par un inconvénient, car l'enregistrement est de facto inutile.

Cette prise de mouvement permanente offre ainsi la possibilité d'avoir un tracé épaissi, même si le véhicule est à l'arrêt, et un exemple de moyens donnant cette possibilité va être décrit ci-après.

Les moyens de commande 4 comprennent le pignon 8 de prise de mouvement, un pignon 9 solidaire en rotation de ce dernier, et un pignon 10 solidaire d'un tourillon 11; l'ensemble est maintenu par des éléments fixes 12, 13 solidaires du boîtier.

Les moyens de guidage 5 comprennent essentiellement une came 14, pouvant coulisser librement sur le tourillon 11, contre laquelle vient en appui le galet 15 du porte-stylet 16. La came 14 est ici entraînée en rotation par une goupille 17 traversant une rondelle fixée sur le tourillon et percée d'une ouverture latérale par laquelle peut passer une excroissance de la came.

Un bouton 18 à commande manuelle, accessible en face avant du boîtier, peut faire tourner un tourillon 19 et une goupille 20 montée sur ce dernier, de façon à coopérer avec une rampe hélicoïdale 21 ménagée sur une douille 22 montée coulissante sur ledit tourillon. Un levier 23 est solidaire de la douille 22 à une extrémité, et sert d'appui pour la came 14 à son autre extrémité, sous l'action d'un ressort 24.

L'actionnement du bouton 18 permet donc de faire coulisser la came 14 sur le tourillon associé 11, de façon que le galet 15 contacte l'une des pistes successives 25, 25', 25" de ladite came.

Le choix des pistes, aussi bien quant à leur nombre que quant à leur forme, détermine le mode de tracé avec son épaisseur.

Ici la piste 25, circulaire, correspond à une position de repos, l'enregistrement sur le disque porte-diagramme 2 se traduisant par un simple trait circulaire fin. Les pistes non circulaires 25' et 25" correspondent à deux positions de travail à l'arrêt, par exemple chargement/déchargement et réparation respectivement.

Il va de soi que l'emploi d'une seule piste de travail à l'arrêt, et/ou d'une piste pour une position de conduite est tout naturellement envisageable.

Les pistes non-circulaires, symétriques ou non, ou en escargot avec décrochement brusque, présentent de préférence un rayon minimum égal au rayon de la piste circulaire, de façon que tous les tracés partent du même crecle de base.

On obtient ainsi un tracé dont l'épaisseur est propre à chaque position de la came, donc à chaque type d'utilisation pour le chauffeur. La lecture du disque porte-diagramme est de ce fait très aisée.

Si l'on désire avoir une variante bi-chauffeurs, il suffit d'une deuxième chaîne cinématique avec des moyens de commande, de guidage et d'enregistrement analogues. Le pignon esquissé 10a en prise avec le pignon 9 illustre le début d'une telle chaîne, cette disposition permettant d'avoir une prise de mouvement unique pour les deux chaînes sur le mouvement d'horlogerie.

Pour le ou les disques porte-diagramme, on peut adopter, avec une came à quatre pistes dont une est circulaire, le mode de tracé des temps-chauffeur suivant selon quatre épaisseurs:
- tracé fin en position de repos (illustrée par le symbole ka )
- trace de 0,8 mm en position de travail 1, par exemple chargement/déchargement, (illustrée par le symbole E3 )
- trace de 1,6 mm en position de travail 2, par exemple réparation (illustrée par le symbole X )
-trace de 2,4 mm en position de conduite (non représentée).

Le dispositif de l'invention implique un consommation électrique réduite (sensiblement celle de la montre), grâce aux faibles frottements des éléments structurels, et est tout à fait compatible avec une homologation "en sécurité intrinsèque" pour le transport de matières dangereuses.

## Revendications

1. Dispositif d'inscription pour enregistreur de route, pouvant entrer en action aussi bien pendant la marche du véhicule qu'à l'arrêt de celui-ci, comportant des moyens inscripteurs (1) pour l'obtention d'un tracé d'enregistrement sur un disque porte-diagramme (2) entraîné conformément au temps réel par une montre (3), des moyens de commande (4) agissant directement sur les moyens inscripteurs en vue d'un tracé rendant compte des différents types d'utilisation du véhicule, et des moyens de guidage (5) à plusieurs positions coopérant avec lesdits moyens inscripteurs de façon à obtenir un tracé d'épaisseur correspondant à chacune desdites positions, ledit enregistreur comportant en outre d'une part un boîtier dans lequel sont disposés lesdits moyens inscripteurs, lesdits moyens de commande, et lesdits moyens de guidage, et d'autre part un capot, articulé sur ledit boîtier, supportant ladite montre et ledit disque porte-diagramme, caractérisé par le fait que les moyens de commande (4) sont en prise directe avec le moteur d'entraînement de la montre (3), et que le capot présente à cet effet une prise de mouvement reliée cinématiquement au moteur d'entraînement de la montre (3), ladite prise de mouvement saillant en direction du boîtier, de façon à coopérer avec les moyens de commande à la fermeture du capot articulé.

2. Dispositif d'inscription selon la revendication 1, caractérisé par le fait que la coopération entre la prise de mouvement portée par le capot articulé et les moyens de commande disposés dans le boîtier est réalisée par un engrènement direct de deux pignons (6, 8) à la fermeture dudit capot.

3. Dispositif d'inscription selon l'une des revendications 1 et 2, caractérisé par le fait que les moyens de commande (4) agissent en permanence sur les moyens de guidage (5) à la fermeture du capot articulé.

4. Dispositif d'inscription selon l'une des revendications 1 à 3, caractérisé par le fait que les moyens de guidage (5) comportent une came (14) à plusieurs pistes successives (25, 25', 25") contre laquelle vient en appui le galet (15) d'un porte-stylet, ladite came (14) pouvant coulisser sur son axe d'entraînement (11) de façon que la piste correspondant à une position prédéterminée desdits moyens de guidage soit disposée en regard dudit galet.

5. Dispositif d'inscription selon la revendication 4, caractérisé par le fait que la came (14) présente une piste circulaire (25) et au moins deux autres pistes non circulaires (25', 25"), l'étagement desdites pistes étant tel que l'épaisseur du tracé soit de plus en plus importante à chaque changement de piste.

6. Dispositif d'inscription selon la revendication 5, caractérisé par le fait que les pistes non circulaires (25', 25") sont symétriques par rapport à un plan passant par l'axe de rotation de la came.

7. Dispositif d'inscription selon la revendication 5, caractérisé par le fait que les pistes non circulaires (25', 25") sont en escargot, et présentent un décrochement brusque.

8. Dispositif d'inscription selon l'une des revendications 5 à 7, caractérisé par le fait que les pistes non circulaires (25', 25") présentent un rayon minimum égal au rayon de la piste circulaire (25).

9. Dispositif d'inscription selon l'une des revendications 4 à 8, caractérisé par le fait que la came (14) comporte successivement une piste correspondant à une position de repos, au moins une piste correspondant à une position de travail à l'arrêt du véhicule, et une piste correspondant à une position de conduite lorsque le véhicule est en marche.

10. Dispositif d'inscription selon l'une des revendications 1 à 9, caractérisé par le fait qu'il comporte un moyen (18) accessible de l'extérieur du boîtier, dont l'actionnement permet de changer la position des moyens de guidage (5).

11. Dispositif d'inscription selon la revendication 10, caractérisé par le fait que le moyen d'actionnement comporte un bouton à commande manuelle (18) sur la tige (19) duquel coulisse une rampe hélicoïdale (21) coopérant avec un levier (23) qui agit sur les moyens de guidage (5).

12. Dispositif d'inscription selon l'une des revendications 1 à 11, caractérisé par le fait que les moyens de commande, les moyens de guidage et les moyens inscripteurs sont dédoublés de façon connue en soi pour un enregistrement sur deux disques porte-diagramme, de façon à pouvoir distinguer une utilisation du véhicule par l'un de deux chauffeurs, et que les moyens de commande des deux chaînes cinématiques sont en prise directe avec le moteur d'entraînement de la montre (3).

13. Dispositif d'entraînement selon la revendication 12, caractérisé par le fait que les moyens de commande des deux chaînes cinématiques sont reliés à un organe unique (9) de prise de mouvement, de façon à avoir un entraînement simultané par le moteur de la montre (3).

## Patentansprüche

1. Sowohl während des Fahrens als auch beim Halten des Fahrzeugs einschaltbare Aufzeichnungsvorrichtung für Fahrtenschreiber, enthaltend Aufzeichnungseinrichtungen, (1) zum Erzeugen einer Schreibspur auf einer Diagrammscheibe (2), die von einem Uhrwerk (3) in Realzeit angetrieben ist, Steuereinrichtungen (4), die direkt auf die Aufzeichnungseinrichtungen zur Erzeugung einer Spur einwirken, die den unterschiedlichen Betriebsarten des Fahrzeugs Rechnung trägt, und Führungseinrichtungen (5) mit mehreren Stellungen, die mit den Aufzeichnungseinrichtungen derart zusammenwirken, daß eine Spur mit einer Breite erzielt wird, die von den genannten Stellungen abhängt, wobei der Schreiber darüber hinaus einerseits ein Gehaüse aufweist, in welchem die genannten Aufzeichnungseinrichtungen, die Steuereinrichtungen und die Führungseinrichtungen angeordnet sind, und andererseits einen Deckel aufweist, der an dem Gehäuse gelenkig angebracht ist und der das Uhrwerk und die Diagrammscheibe trägt, dadurch gekennzeichnet, daß die Steuereinrichtungen (4) in direkter Antriebsverbindung mit dem Antriebsmotor des Uhrwerks (3) sind und daß der Deckel zu diesem Zweck einen Abtrieb aufweist, der kinematisch mit dem Antriebsmotor des Uhrwerks (3) verbunden ist, welcher Abtrieb in Richtung des Gehäuses derart vorsteht, daß er mit den Steuereinrichtungen zusammenwirkt, wenn der gelenkig angebrachte Deckel geschlossen ist.

2. Fahrtenschreiber nach Anspruch 1, dadurch gekennzeichnet, daß die Zusammenwirkung zwischen dem von dem gelenkig angebrachten Deckel getragenen Abtrieb und den in dem Gehäuse angeordneten Steuereinrichtungen durch einen Direkteingriff zweier Zahnräder (6, 8) in Schließstellung des Deckels realisiert wird.

3. Fahrtenschreiber nach einem derAnsprüche 1 und 2, dadurch gekennzeichnet, daß die Steuereinrichtungen (4) ständig auf die Führungseinrichtungen (5) in Schließstellung des gelenkig angebrachten Deckels einwirken.

4. Fahrtenschreiber nach einem der Ansprüche 1 bis 3, dadurch gekennzeichnet, daß die Führungseinrichtungen (5) einen Nocken (14) mit mehreren aufeinanderfolgenden Flächen (25, 25', 25") aufweisen, an die sich der Taster (15) eines Schreibstifthalters anlegt, wobei der Nocken (14) in seiner Antriebsachse (11) verschiebbar ist, so daß die Nockenfläche, die einer von den Führungseinrichtungen vorbestimmten Stellung entspricht, dem Taster gegenübersteht.

5. Fahrtenschreiber nach Anspruch 4, dadurch gekennzeichnet, daß der Nocken (14) eine kreisförmige Nockenfläche (25) und wenigstens zwei weitere, nicht-kreisförmige Nockenflächen- (25', 25") aufweist, wobei die Staffelung der genannten Nockenflächen derart ist, daß die Spurbreite bei jedem Wechsel der Nockenfläche größer wird.

6. Fahrtenschreiber nach Anspruch 5, dadurch gekennzeichnet, daß die nicht-kreisförmigen Nokkenflächen (25', 25") in bezug auf eine Ebene symmetrisch sind, die durch die Drehachse des Nocken verläuft.

7. Fahrtenschreiber nach Anspruch 5, dadurch gekennzeichnet, daß die nicht-kreisförmigen Nokkenflächen (25', 25") schneckenförmig sind und einen scharfen Absatz aufweisen.

8. Fahrtenschreiber nach einem der Ansprüche 5 bis 7, dadurch gekennzeichnet, daß die nicht-kreisförmigen Nockenflächen (25', 25") einen Minimalradius aufweisen, der gleich dem Radius der kreisförmigen Nockenfläche (25) ist.

9. Fahrtenschreiber nach einem der Ansprüche 4 bis 8, dadurch gekennzeichnet, daß der Nocken (14) aufeinanderfolgend eine einer Ruhestellung entsprechende Nockenfläche, wenigstens eine einer Arbeitsstellung im Stillstand des Fahrzeugs entsprechende Nockenfläche und eine einer Betriebsstellung, wenn das Fahrzeug fährt, entsprechende Nockenfläche aufweist.

10. Fahrtenschreiber nach einem der Ansprüche 1 bis 9, dadurch gekennzeichnet, daß er eine von außerhalb des Gehäuses zugängliche Einrichtung (18) aufweist, deren Betätigung eine Änderung der Stellung der Führungseinrichtungen (5) ermöglicht.

11. Fahrtenschreiber nach Anspruch 10, dadurch gekennzeichnet, daß die Betätigungseinrichtung einen manuellen Steuerknopf (18) aufweist, auf dessen Achsstift (19) eine wendelförmige Rampe (21) gleitet, die mit einem Hebel (23) zusammenwirkt, der auf die Führungseinrichtungen (5) einwirkt.

12. Fahrtenschreiber nach einem der Ansprüche 1 bis 11, dadurch gekennzeichnet, daß die Steuereinrichtungen, die Führungseinrichtungen und die Aufzeichnungseinrichtungen in an sich bekannter Weise für eine Aufzeichnung auf zwei Diagrammscheiben doppeltvorgesehen sind, um eine Unterscheidung hinsichtlich der Benutzung des Fahrzeugs durch einen von zwei Fahrern zu ermöglichen, und daß die Steuereinrichtungen der zwei kinematischen Ketten in direkter Antriebsverbindung mit dem Antriebsmotor des Uhrwerks (3) sind.

13. Antriebsvorrichtung nach Anspruch 12, dadurch gekennzeichnet, daß die Steuereinrichtungen der zwei kinematischen Ketten mit einem einzigen Abtreibsorgang (9) derart verbunden sind, daß ein gleichzeitiger Antrieb durch den Motor des Uhrwerks (3) erzielt wird.

## Claims

1. A recording device for route log, capable of operating both when the vehicle is in operation and when the vehicle is stopped, the log including recording means (1) for obtaining a recording trace on a chart disk (2) driven in real time by a clock (3), together with control means (4) acting directly on the means for recording a trace in order to take account of different types of vehicle use, and multi-position guide means (5) co-operating with said recording means in such a manner as to obtain a trace whose thickness corresponds to each of said positions, the said route log further comprising a housing in which the said recording means, the said control means, and the said guide means are housed, together with a cover which is hinged to the said housing and which supports the clock and the chart disk, characterized in that the control means (4) directly engage the drive motor of the clock (3), and in that the cover therefor includes a motion pickup which is drivingly connected to the clock drive motor, said motion pickup projecting towards the housing in such a manner as to co-operate with the control means when the hinged cover is closed.

2. A recording device according to claim 1, characterized in that said co-operation between the motion pickup on the hinged cover and the control means disposed in the housing is provided by direct meshing of two gear wheels (6, 8) when said cover is closed.

3. A recording device according to any one of claims 1 and 2, characterized in that the control means (4) act permanently on the guide means (5) when the hinged cover is closed.

4. A recording device according to any one of claims 1 to 3, characterized in that the guide means (5) comprise a cam (14) having a plurality of successive tracks (25, 25', 25") against which a cam-follower wheel (15) of a stylus carrier is pressed, said cam (14) being capable of sliding along its drive shaft (11) in such a manner as to bring that one of its tracks which corresponds to a predetermined position of said guide means level with said cam-follower wheel.

5. A recording device according to claim 4, characterized in that the cam (14) has a circular track (25) and at least two other non-circular tracks (25', 25"), with said tracks being stacked in such a manner that the thickness of the resulting trace increases for each change of track away from said circular track.

6. A recording device according to claim 5, characterized in that non-circular tracks (25', 25") are symmetrical about a plane including the axis of rotation of the cam.

7. A recording device according to claim 5, characterized in that non-circular tracks (25', 25") are spirally shaped, and have an abrupt change of level between the ends of their spiral portions.

8. A recording device according to any one of claims 5 to 7, characterized in that the non-circular tracks (25', 25") have a minimum radius equal to the radius of the circular track (25).

9. A recording device according to any one of claims 4 to 8, characterized in that the cam (14) successively comprises one track corresponding to a rest position, at least one track corresponding to a work position when the vehicle is stopped, and a track corresponding to a driving position when the vehicle is in operation.

10. A recording device according to claims 1 to 9, characterized in that it further includes means (18) accessible from the outside of the housing which, when actuated, serve to change the position of the guide means (5).

11. A recording device according to claim 10, characterized in that the actuator means comprise a manual control knob (18) on a rod (19) having a helical ramp (21) slidably mounted thereon, which ramp co-operates with a lever (23) acting on said guide means (5).

12. A recording device according to any one of claims 1 to 11, characterized in that the control means, the guide means, and the recording means are each provided twice over in a manner known per se to enable recordings to be made on two chart disks, thereby distinguishing between use of the vehicle by first and second drivers, and wherein both control means have drive chains which are directly engaged with the drive motor of the clock (3).

13. A recording device according to claim 12, characterized in that the control means of both drive chains are connected to a single motion pickup member (9) thereby enabling both chains to be simultaneously driven by the drive motor of the clock (3).
